# EUROPÄISCHE PATENTANMELDUNG

(11) **EP 1 028 287 A1**
(43) Veröffentlichungstag der Anmeldung: **16.08.2000**
(21) Anmeldenummer: 00102842.2
(22) Anmeldetag: 11.02.2000
(51) Int. Cl.: F23D 14/64, F23D 14/04

(54) **Atmosphärischer Gasbrenner sowie Gasverteilervorrichtung für einen Gasbrenner**

(30) Priorität: 12.02.1999 DE 19905789
(71) Anmelder: ROBERT BOSCH GMBH, 70442 Stuttgart (DE)
(72) Erfinder: Stoschek, Jürgen, 73249 Wernau (DE); Bienzle, Marcus, 73760 Ostfildern (DE); Frieling, Thomas-Eckart, 70374 Stuttgart (DE)

(57) **Zusammenfassung**

Die Erfindung betrifft einen atmosphärischen Gasbrenner für ein Heizgerät mit einer mit Gasdüsen (16) ausgestatteten Gasverteilervorrichtung (10), sowie mit Mischrohren (20), die den einzelnen Gasdüsen (16) in einem Abstand zentral zugeordnet sind, so daß der aus den Gasdüsen (16) austretende Gasstrom unter Ansaugung von Verbrennungsluft in die Mischrohre (20) eintreten kann, sowie mit Mitteln zur Beeinflussung der Primärluftansaugung. Es wird vorgeschlagen, daß die Abstände △ₙ zwischen den Gasdüsen (16) und der Eintrittsebene der Mischrohröffnungen unterschiedlich groß ausgebildet sind. Dadurch wird auf einfache Art und Weise eine die Verbrennungsqualität begünstigende Beeinflussung der Primärluftansaugung für atmosphärische Gasbrenner bewirkt.

## Beschreibung

### Stand der Technik

Die Erfindung geht aus von einem atmosphärischen Gasbrenner für Heizgeräte sowie von einer Gasverteilervorrichtung für Gasbrenner nach der Gattung der Hauptansprüche. Bei atmosphärischen Gasbrennern, insbesondere größerer Bauart, ist es bekannt, daß die Verbrennungsluftversorgung entlang der Brenneroberfläche oft ungleichmäßig ist. Die Ursachen dafür können unterschiedlicher Art sein und werden insbesondere durch die dem Gasbrenner nachgeordneten Bauteile eines Heizgeräts, wie Brennkammer und Wärmetauscher bestimmt. So ist es beispielsweise möglich, daß bei einem Heizgerät, bei dem die Verbrennungskammer luftdicht gegenüber der Atmosphäre abgeschlossen ist, in der Mitte der Brenneroberfläche weniger Verbrennungsluft zur Verfügung steht, als in den Randbereichen, da über die zentral angeordneten Injektoren, bzw. Mischrohre weniger Primärluft angesaugt wird, als über diejenigen, die in den Randbereichen des Gasbrenners angeordnet sind. Um derartige lokale Luftzahlschwankungen auszugleichen, ist es aus dem Stand der Technik bekannt, die Gasverteilervorrichtung mit unterschiedlichen Düsengrößen auszustatten.

### Vorteile der Erfindung

Die erfindungsgemäße Anordnung mit den Merkmalen der Hauptansprüche hat den Vorteil, daß auf einfache Art und Weise eine Luftzahlbeeinflussung entlang der Brenneroberfläche möglich ist. Durch die gezielte Luftzahlsteuerung wird die Verbrennungsstabilität erhöht und gleichzeitig Schadstoffemmissionen gesenkt.

Durch die in den Unteransprüchen aufgeführten Merkmale sind vorteilhafte Ausgestaltungen der Anordnung nach den Hauptansprüchen möglich.

Zum Beispiel können bei einem vollvormischenden atmosphärischen Gasbrenner, bei dem die gesamte zur Verbrennung notwendige Verbrennungsluft bereits über die Primärluftansaugung zur Verfügung gestellt wird, die Abstände zwischen den Gasdüsen und der Eintrittsebene der Mischrohröffnungen so gewählt werden, daß sie von der Mitte der Gasverteilervorrichtung nach außen zu beiden Seiten hin abnehmen. Durch die in dem zentralen Bereich größer gewählten Abstände kann über den in die Mischrohre eingedüsten Gasstrom mehr Verbrennungsluft angesaugt werden. Damit wird der Tatsache Rechnung getragen, daß bei gleichmäßig gewählten Abständen zwischen den Gasdüsen und den Eintrittsöffnungen der Mischrohre im zentralen Bereich weniger Verbrennungsluft angesaugt wird, als im Randbereich.

Die unterschiedlichen Abstände zwischen den Gasdüsen und der Eintrittsebene der Mischrohröffnungen werden in vorteilhafter Weise dadurch erreicht, daß die Gasverteilervorrichtung auf der Seite der Düsenanordnung gestuft ausgebildet ist.

Als Alternativlösung bietet es sich an, die Mischrohre bzw. das Mischrohrsystem gestuft auszubilden.

Die für den atmosphärischen Gasbrenner vorgesehene erfindungsgemäße Gasverteilervorrichtung zeichnet sich dadurch aus, daß der Querschnitt des Kanales, der die einzelnen Düsen mit Brenngas versorgt, vom Kanalanfang zum Kanalende hin abnimmt. Damit wird erreicht, daß insbesondere bei längeren Gasverteilerkanälen aufgrund von Reibung auftretende Druckverluste ausgeglichen werden und an allen Gasdüsen der Gasverteilervorrichtung der gleiche Druck anliegt.

Die Querschnittsverengung des im Basisteil der Gasverteilervorrichtung ausgebildeten Kanals wird dadurch erreicht, daß der u-förmige Kanal im Basisteil durch einen mit einem Keil versehenen Deckel abgeschlossen wird, wobei der Keil so in den Kanal hineinragt, daß sich der Querschnitt vom Kanalanfang zum Kanalende verkleinert.

### Zeichnung

Zwei Ausführungsbeispiele der Erfindung sind in der Zeichnung dargestellt und in der folgenden Beschreibung näher erläutert. Es zeigen Figur 1a und 1b die gestufte Ausführung einer Gasverteilervorrichtung für einen atmosphärischen Gasbrenner im Mischrohrbereich und Figur 2 die Darstellung eines atmosphärischen Gasbrenners mit einer gestuften Ausbildung der Mischrohre bzw. des Mischrohrsystems.

### Beschreibung der Ausführungsbeispiele

In den Figuren 1a und 1b ist eine Gasverteilervorrichtung 10 dargestellt, die aus einem Basisteil 12 und einem deckelförmigen Verschlußteil 14 besteht. Im Basisteil 12 sind in gleichmäßigen Abständen verteilt, Gasdüsen 16a-f angeordnet. Der Gasverteilervorrichtung 10 ist ein Mischrohrsystem 18 mit einzelnen Mischrohren 20 gegenüber angeordnet, wobei die Gasdüsen 16a-f der Gasverteilervorrichtung 10 in einem Abstand △ₙ zentral den Öffnungen der einzelnen Mischrohre 20 gegenüberliegen.

Wie weiterhin ersichtlich ist, ist die Seite des Basisteils 12, in dem die Gasdüsen 16a-f angeordnet sind, gestuft ausgebildet. Durch die Stufung des Basisteils 12 ergeben sich unterschiedliche Abstände △ₙ zwischen der Austrittsebene der Gasdüsen 16a-f und der Eintrittsebene der Injektorrohröffnungen. Die beiden zentral am Basisteil 12 angeordneten Gasdüsen 16c,d weisen einen Abstand △₁ zu der Eintrittsebene ihrer korrespondierenden Mischrohröffnungen auf, während die davon links bzw. rechts angeordneten Gasdüsen 16b,e einen Abstand △₂ zu der Eintrittsebene der Mischrohröffnungen aufweisen,. Die am äußersten links bzw. rechts angeordneten Gasdüsen 16a,f sind in einem Abstand △₃ von den Mischrohröffnungen beabstandet, wobei △₁ > △₂ > △₃. Durch die unterschiedlichen Abstände △ₙ der Gasdüsen 16 zu den Mischrohröffnungen ist eine gezielte Steuerung der Primärluft-Ansaugung möglich. In dem vorliegenden Ausführungsbeispiel ist die Stufung bzw. sind die Abstände △ₙ so gewählt, daß in den Randbereichen des Mischrohrsystems 18 mit den Abständen △₃ der Gasdüsen 16a,f zu der Eintrittsebene ihrer korrespondierenden Mischrohröffnungen, über den aus den Gasdüsen 16a,f austretenden Gasstrom die kleinere Verbrennungsluftmenge mitgerissen wird. Über die entsprechend größer gewählten Abstände △₂ und △₁ wird über die Gasdüsen 16b,e bzw. 16c,d entsprechend mehr Verbrennungsluft in die Mischrohre 20 eingedüst. Eine derartige Luftzahlbeeinflussung kann insbesondere bei gasbetriebenen Heizgeräten eingesetzt werden, die über eine geschlossene Verbrennungskammer verfügen und wo die gesamte für eine überstöchiometrische Verbrennung notwendige Verbrennungsluft bereits mit der Primärluftansaugung zur Verfügung gestellt wird. Derartige Geräte zeigen die Tendenz, daß bei einem gleichen Abstand der Gasdüsen zu den Mischrohröffnungen in den Randbereichen mehr Verbrennungsluft zugeführt wird.

Wie Figur 1a zeigt, ist an dem deckelförmig ausgebildeten Verschlußteil 14 der Gasverteilervorrichtung 10 ein Keil 22 angeordnet, der sich beim Zusammenfügen des Basisteils 12 mit dem Verschlußteil 14 im Inneren des im Basisteil 12 angeordneten Kanals 24 über dessen gesamte Länge erstreckt, wobei der Kanal 24 die Gasversorgung für die einzelnen Gasdüsen 16 übernimmt. Durch den in den Kanal 24 hineinragenden Keil 22 verkleinert sich der Querschnitt des Kanals 24. Damit werden insbesondere bei längeren Gasverteilerkanälen die durch Reibung entstehenden Druckverluste kompensiert, so daß an allen Gasdüsen 16 der Gasverteilervorrichtung 10 der gleiche Gasdruck anliegt.

Figur 2 zeigt die zweite Ausführungsform der Erfindung, bei der gleiche Bauteile mit gleichen Bezugszeichen versehen sind. Im Unterschied zum Ausführungsbeispiel nach Figur 1 werden die unterschiedlichen Abstände △ₙ zwischen den Gasdüsen 16a-d und den Eintrittsebenen der Mischrohröffnungen dadurch realisiert, daß die Mischrohre 20 unterschiedliche Längen aufweisen bzw. daß das Mischrohrsystem 18 gestuft ausgebildet ist. Analog zum Ausführungsbeispiel nach Figur 1 sind die Abstände △₂ im Randbereich des Mischrohrsystems 18 kleiner, als die Abstände △₁ im Zentralbereich des Mischrohrsystems 18. Mit dieser Anordnung werden dieselben Wirkungen erzielt, wie bei dem ersten Ausführungsbeispiel. Wie aus Figur 2 weiterhin ersichtlich ist, schließt sich an das Mischrohrsystem 18 ein Mischverteilerraum 26 für das Brenngas-Luftgemisch an, der nach oben hin durch ein aus Rippen 28 aufgebautes Brennerdeck 30 abgeschlossen wird. Auf der gestuft ausgebildeten Seite des Brennerdecks 30 wird das zwischen den Rippen 28 entlangströmende Brenngas-Luftgemisch über eine nicht dargestellte Zündvorrichtung gezündet und zur Verbrennung gebracht.

## Patentansprüche

1. Atmosphärischer Gasbrenner für ein Heizgerät mit einer mit Gasdüsen ausgestatteten Gasverteilervorrichtung, sowie mit Mischrohren, die den einzelnen Gasdüsen zugeordnet sind, so daß der aus den Gasdüsen austretende Gasstrom unter Ansaugung von Verbrennungsluft in die Mischrohre eintreten kann, sowie mit Mitteln zur Beeinflussung der Primärluftansaugung, dadurch gekennzeichnet, daß die Abstände △ₙ zwischen den Gasdüsen (16) und der Eintrittsebene der Mischrohröffnungen unterschiedlich groß ausgebildet sind.

2. Gasbrenner nach Anspruch 1, dadurch gekennzeichnet, daß die Abstände △ₙ von der Mitte der Gasverteilervorrichtung (10) nach außen zu beiden Seiten hin abnehmen.

3. Gasbrenner nach Anspruch 1 oder 2, dadurch gekennzeichnet, daß die Gasverteilervorrichtung (10) gestuft ausgebildet ist, so daß sich die unterschiedlichen Abstände △ₙ zwischen den Gasdüsen (16) und der Eintrittsebene der Mischrohröffnungen ergeben.

4. Gasbrenner nach Anspruch 1 oder 2, dadurch gekennzeichnet, daß die Mischrohre (20) gestuft ausgebildet sind, so daß sich die unterschiedlichen Abstände △ₙ zwischen den Gasdüsen (16)und der Eintrittsebene der Mischrohröffnungen ergeben.

5. Gasverteilervorrichtung für einen atmosphärischen Gasbrenner mit einem Basisteil, in dem mehrere Gasdüsen verteilt angeordnet sind, sowie mit einem Kanal für die Versorgung der Gasdüsen mit Brenngas, dadurch gekennzeichnet, daß das Basisteil (12) auf der Seite der Gasdüsen (16) gestuft ausgebildet ist.

6. Gasverteilervorrichtung nach Anspruch 5, dadurch gekennzeichnet, daß der Kanalquerschnitt vom Kanalanfang zum Kanalende hin abnimmt.

7. Gasverteilervorrichtung nach Anspruch 5 oder 6, dadurch gekennzeichnet, daß der im Basisteil (12) ausgebildete u-förmige Kanal (24) durch ein mit einem Keil (22) versehenes deckelförmiges Verschlußteil (14) abgeschlossen ist, wobei der Keil (22) in den Kanal (24) so hineinragt, daß sich der Querschnitt zum Kanalende hin verkleinert.
